# EUROPÄISCHE PATENTANMELDUNG

(11) **EP 1 308 565 A2**
(43) Veröffentlichungstag der Anmeldung: **07.05.2003**
(21) Anmeldenummer: 02450253.6
(22) Anmeldetag: 05.11.2002
(51) Int. Cl.: E03C 1/06, A47K 3/28

(54) **Brause**

(30) Priorität: 05.11.2001 AT 8512001 U
(71) Anmelder: Neher Bad & Wellness Systems GmbH, 9523 Villach-Landskron (AT)
(72) Erfinder: Farkas, Franz, 9020 Klagenfurt (AT)
(74) Vertreter: Beer, Manfred, Dipl.-Ing.

(57) **Zusammenfassung**

Eine Brause für unterschiedliche Benutzungsarten besitzt einen an einer Wand befestigten, länglichen Hauptkörper (1), in dem Wasseranschlüsse, eine Handbrause (2) und Regel- sowie Auswählorgane vorgesehen sind. Beidseits des Hauptkörpers (1) sind ebenfalls längliche Zusatzkörper (10) angeordnet. Die Zusatzkörper (10) besitzen Düsen (12) und sind durch Verbindungsarme (14) mit dem Hauptkörper (1) verbunden. Am Hauptkörper (1) oder an den Zusatzkörpern (10) können durch das Auswählorgan einzeln oder gruppenweise auswählbar und mit Wasser beaufschlagbar wenigstens eine Massagedüse (12), eine Schwallbrause (22), eine Intimhygienedüse (15), eine Kaltnebeldüse, ein Wanneneinlauf (24), sowie Kombinationen der genannten Bauteile vorgesehen sein.

## Beschreibung

Die Erfindung betrifft eine Brause mit Wasseranschlüssen und mit wenigstens einer Regeleinrichtung zum Einstellen der Wassermenge und/oder der Wassertemperatur.

Der Erfindung liegt die Aufgabe zu Grunde, eine Brause zur Verfügung zu stellen, die für verschiedene Duscharten einsetzbar ist.

Erfindungsgemäß wird diese Aufgabe mit einer Brause gelöst, welche die Merkmale des Anspruches 1 aufweist.

Bevorzugte und vorteilhafte Ausgestaltungen der erfindungsgemäßen Brause sind Gegenstand der Unteransprüche.

Dadurch, dass bei der erfindungsgemäßen Brause der Hauptkörper, in den die Anschlüsse für die Zufuhr von Warm- und Kaltwasser, sowie das Regelorgan zum Einstellen der Wassermenge und/oder der Wassertemperatur sowie eine Handbrause vorgesehen ist, mit wenigstens einem, neben dem Hauptkörper angeordneten Zusatzkörper verbunden ist, an dem wenigstens eine Düse vorgesehen ist, kann die erfindungsgemäße Brause nicht nur zum Duschen mit der Handbrause, sondern auch für das Duschen unter Benützen der wenigstens einen zusätzlichen Düse eingesetzt werden.

In einer bevorzugten Ausführungsform ist der Hauptkörper der Brause als Säule ausgebildet, mit der über Verbindungsarme, durch die Leitungen zu der zusätzlichen Düse führen, wenigstens ein, vorzugsweise zwei, Zusatzkörper verbunden sind, die ihrerseits jeweils mit einer, zwei oder mehr als zwei Düsen ausgestattet sind. Die beispielsweise länglich ausgebildeten Zusatzkörper sind bevorzugt parallel zum länglichen, säulenartigen Hauptkörper der Brause ausgerichtet.

Die die Zusatzkörper mit dem Hauptkörper verbindenden Verbindungsarme können gleichachsig ausgebildet sein oder miteinander einen vorzugsweise stumpfen Winkel oder einen rechten Winkel einschließen. Ein stumpfer Winkel ist für den Wandeinbau der erfindungsgemäßen Brause und ein rechter Winkel ist für den Eckeinbau der erfindungsgemäßen Brause bevorzugt.

In einer Ausführungsform sind die an dem wenigstens einen Zusatzkörper vorgesehenen Düsen als Massagedüsen ausgebildet, die einen pulsierenden Wasserstrahl, vorzugsweise mit verstellbarem Düsenwinkel, abgeben. Dabei ist es bevorzugt, wenn zwei säulenartige Zusatzkörper mit je zwei oder drei Düsen, insbesondere Massagedüsen, ausgeführt sind.

An dem Hauptkörper können zusätzlich zu der Handbrause und dem Regelorgan, das beispielsweise als Thermostat ausgebildet ist, weitere Düsen vorgesehen sein. Beispielsweise kann am Hauptkörper eine Fussreflexzonenmassage-Düse, die beispielsweise zweistrahlig und/oder zur Abgabe eines pulsierenden Wasserstrahls eingerichtet ist, vorgesehen sein.

Weiters kann der Hauptkörper für die Intimpflege eine Intimhygienedüse mit besonders weichem Strahl und geringem Strahlwinkel vorgesehen sein.

Wenn die erfindungsgemäße Brause im Bereich einer Badewanne vorgesehen ist, kann am Hauptkörper - insbesondere unten - ein Wanneneinlauf vorgesehen sein.

Am oberen Ende des Hauptkörpers kann eine Schwallbrause vorgesehen sein.

Zusätzlich besteht die Möglichkeit, an der erfindungsgemäßen Brause am Hauptkörper wenigstens eine Kaltnebeldüse anzuordnen.

Schließlich kann an der erfindungsgemäßen Brause auch eine Seifenschale oder ein Seifenkorb oder mehrere Seifenkörbe angeordnet werden.

Auch an dem wenigstens einen Zusatzkörper der erfindungsgemäßen Brause können an Stelle oder zusätzlich zu Massagedüsen einzelne oder mehrere der vorgenannten Bauteile angeordnet sein.

Weitere Einzelheiten, Merkmale und Vorteile der erfindungsgemäßen Brause ergeben sich aus der nachstehenden Beschreibung bevorzugter Ausführungsbeispiele der Erfindung.

Es zeigt:

Fig. 1 in Ansicht eine erste Ausführungsform einer Brause, Fig. 2 in Draufsicht eine erfindungsgemäße Brause für den Wandeinbau, Fig. 2a die Brause aus Fig. 2 mit Montageprofil, Fig. 3 eine erfindungsgemäße Brause in einer Ausführungsform für den Eckeinbau, Fig. 3a die Brause aus Fig. 3 mit Montageprofil und die Fig. 4, 5 und 6 drei weitere Ausführungsformen der erfindungsgemäßen Brause.

Eine erfindungsgemäße Brause besteht aus einem säulenartig ausgebildeten Haupt- oder Grundkörper 1, der an einer Wand befestigt wird und in den von der Rückseite her die Wasserzufuhr erfolgt. Am Hauptkörper 1 ist eine Handbrause 2 vorgesehen, die in eine an einer Stange 3 verschiebbaren Halterung 4 eingesetzt werden kann. Diese Halterung 4 kann auch schwenkbar sein, so dass die Handbrause 2 auch als Fixbrause verwendet werden kann, also nicht mit der Hand gehalten werden braucht.

Am Hauptkörper 1 sind weiters eine thermostatgesteuerte Mischarmatur mit einem Mehrwegeventil vorgesehen. Dabei dient ein Einstellknopf 8 zum Einstellen der Wassertemperatur und eine anderer Einstellknopf 9 der Wassermenge und/oder für die Auswahl, welche der verschiedenen an der erfindungsgemäßen Brause vorgesehenen Einrichtungen mit Wasser beaufschlagt wird.

Im Inneren des Hauptkörpers 1 sind Leitungen für den Anschluss der Brause an Wandauslässen, die Regelorgane (thermostatgesteuerte Mischerarmatur und ein Mehrwege-, insbesondere ein 5-Wege-Ventil), Leitungen von den Regelorganen zu der Brause und den Düsen im Hauptkörper 1 und/oder im Zusatzkörper 10 untergebracht.

Im Hauptkörper 1 kann auch eine Einrichtung zum Aufbereiten des Duschwassers untergebracht sein.

An beiden Seiten des säulenartigen Hauptkörpers 1 sind zwei ebenfalls säulenartig ausgebildete Zusatzkörper 10 vorgesehen, an denen in dem in Fig. 1 gezeigten Ausführungsbeispiel je drei Massage-Düsen 12 vorgesehen sind. Die säulenartigen Zusatzkörper 10 sind über je zwei Verbindungsarme 14 mit dem Hauptkörper 1 verbunden. Durch die Verbindungsarme 14 sind Leitungen geführt, über welche die Massage-Düsen 12 an den Zusatzkörpern 10 mit Wasser beaufschlagt werden, wenn der Eintellknopf 9 entsprechend eingestellt ist.

Die Massagedüsen 12 an den Zusatzkörpern 10 sind vorzugsweise für die Abgabe eines pulsierenden Wasserstrahls mit verstellbarem Düsenwinkel ausgebildet.

Zusätzlich ist bei dem in Fig. 1 gezeigten Ausführungsbeispiel am unteren Ende des Hauptkörpers eine Intimhygienedüse 15 vorgesehen. Diese kann beispielsweise als Zweiringdüse mit besonders weichem Strahl und geringem Strahlwinkel ausgebildet sein.

Wenn die erfindungsgemäße Brause für den Wandeinbau bestimmt ist, schließen die Verbindungsarme 14 miteinander einen stumpfen Winkel ein (Fig. 2) oder sie liegen in der gleichen Ebene, wobei aber ein stumpfer Winkel bevorzugt ist, wie dies in Fig. 2 gezeigt ist.

Wenn die erfindungsgemäße Brause im Bereich einer Ecke, z.B. einer Duschkabine, einzubauen ist, schließen die Verbindungsarme miteinander einen Winkel von im wesentlichen 90° ein (Fig. 3).

Die an den Zusatzkörpern 10 vorgesehenen Düsen 12, insbesondere die Massagedüsen, sind mit Vorteil so ausgerichtet, dass ihre Achsen miteinander, wie in den Fig. 2 und 3 gezeigt, einen spitzen Winkel einschließen, so dass die aus ihnen austretenden Wasserstrahle, wie ebenfalls in den Fig. 2 und 3 gezeigt, in Richtung auf den in Fig. 2 und 3 schematisch angedeuteten Körper einer die erfindungsgemäße Brause benützenden Person aufeinander zu laufen, also auf diesen Körper gerichtet sind.

In Fig. 1 sowie 2a und 3a ist gezeigt, dass die Brause über ein Montageprofil 20, das an einer Wand angeschraubt wird, an der Wand befestigt werden kann. Das Montageprofil 20 kann für die Montage der Brause an einer ebenen Wand mit einer ebenen Auflagefläche (Fig. 2a) und für die Montage im Bereich einer Ecke mit einem gewinkelten, an der Wand anliegenden Teil ausgebildet sein (Fig. 3a). Die Verbindung der erfindungsgemäßen Brause mit dem Montageprofil 20 erfolgt durch einfaches Einhängen und Verrasten, z.B. durch Verschieben, bis ein Arretierungsstift einrastet, worauf die Montage erfolgt ist. Das Einhängen des Hauptkörpers 1 der erfindungsgemäßen Brause in das Montageprofil 20 erfolgt bevorzugt, nachdem die der Wasserzufuhr zur erfindungsgemäßen Brause dienenden Schläuche (Panzerschläuche), die aus dem Hauptkörper herausziehbar sind, mit aus der Wand ragenden Anschlüssen verbunden, z.B. verschraubt, worden sind.

Fig. 4 zeigt eine Ausführungsform einer erfindungsgemäßen Brause mit einer Handbrause 2 und zwei seitlich neben dem Hauptkörper 1 angeordneten Zusatzkörpern 10 mit je drei zusätzlichen Düsen 12.

Bei der in Fig. 5 gezeigten Ausführungsform ist zusätzlich im Bereich des oberen Endes des Hauptkörpers 1 eine Schwallbrause 22 vorgesehen, die einen über ein Kugelgelenk schwenkbar ausgebildeten Auslass besitzt.

Bei einer Ausführungsform der erfindungsgemäßen Brause, die im Bereich einer Wanne angeordnet werden soll, kann - wie in Fig. 6 gezeigt - am unteren Ende des Hauptkörpers 1 ein Wanneneinlauf 24 vorgesehen sein.

Es versteht sich, dass beliebige Kombinationen von Handbrause 2, Massagedüse 10, Kaltnebeldüse, Fussreflexzonenmassage-Düse, Intimhygienedüse 15, Wanneneinlauf 24 und/oder Schwallbrause 22 möglich sind. Dabei ist in Betracht gezogen, dass die genannten Bauteile auchaneinem oder beiden Zusatzkörpern 10 angeordnet sein können.

Zusammenfassend kann ein Ausführungsbeispiel der Erfindung wie folgt dargestellt werden:

Eine Brause für unterschiedliche Benutzungsarten besitzt einen an einer Wand befestigten, länglichen Hauptkörper 1, in dem Wasseranschlüsse, eine Handbrause 2 und Regel- sowie Auswählorgane vorgesehen sind. Beidseits des Hauptkörpers 1 sind ebenfalls längliche Zusatzkörper 10 angeordnet. Die Zusatzkörper 10 besitzen Düsen 12 und sind durch Verbindungsarme 14 mit dem Hauptkörper 1 verbunden. Am Hauptkörper 1 oder an den Zusatzkörpern 10 können durch das Auswählorgan einzeln oder gruppenweise auswählbar und mit Wasser beaufschlagbar wenigstens eine Massagedüse 12, eine Schwallbrause 22, eine Intimhygienedüse 15, eine Kaltnebeldüse, ein Wanneneinlauf 24, sowie Kombinationen der genannten Bauteile vorgesehen sein.

## Patentansprüche

1. Brause mit einem Hauptkörper (1), an dem Anschlüsse für die Versorgung der Brause mit Kalt- und/oder Warmwasser und wenigstens ein Regelorgan (8, 9) für das Einstellen der Wassermenge und/oder Wassertemperatur vorgesehen sind, **dadurch gekennzeichnet, dass** neben dem Hauptkörper (1) wenigstens ein mit Düsen (12) versehener Zusatzkörper (10) vorgesehen ist, der mit dem Hauptkörper (1) über wenigstens einen Verbindungsarm (14) verbunden ist.

2. Brause nach Anspruch 1, **dadurch gekennzeichnet, dass** der Hauptkörper (1) säulenartig ausgebilet ist.

3. Brause nach Anspruch 1 oder 2, **dadurch gekennzeichnet, dass** der wenigstens eine Zusatzkörper (10) säulenartig ausgebildet ist.

4. Brause nach einem der Ansprüche 1 bis 3, **dadurch gekennzeichnet, dass** der Zusatzkörper (10) kürzer ausgebildet ist als der Hauptkörper (1).

5. Brause nach einem der Ansprüche 1 bis 4, **dadurch gekennzeichnet, dass** der wenigstens eine Zusatzkörper (10) über zwei Verbindungsarme (14) mit dem Hauptkörper (1) verbunden ist.

6. Brause nach einem der Ansprüche 1 bis 5, **dadurch gekennzeichnet, dass** am Hauptkörper (1) über einen flexiblen Schlauch eine Handbrause (2) angeschlossen ist.

7. Brause nach einem der Ansprüche 1 bis 6, **dadurch gekennzeichnet, dass** an dem wenigstens einen Zusatzkörper (10) wenigstens eine Massagedüse (12) vorgesehen ist.

8. Brause nach einem der Ansprüche 1 bis 7, **dadurch gekennzeichnet, dass** am Zusatzkörper (10) zwei oder drei Düsen (12), insbesondere Massagedüsen, vorgesehen sind.

9. Brause nach einem der Ansprüche 1 bis 8, **dadurch gekennzeichnet, dass** am Hauptkörper (1) in dessen oberen Bereich eine Kaltnebeldüse vorgesehen ist.

10. Brause nach einem der Ansprüche 1 bis 9, **dadurch gekennzeichnet, dass** am Hauptkörper (1) in dessen unteren Bereich eine Fuss-reflexzonenmassage-Düse vorgesehen ist.

11. Brause nach einem der Ansprüche 1 bis 10, **dadurch gekennzeichnet, dass** am Hauptkörper (1), insbesondere in dessen unteren Bereich, eine Intimhygienedüse (15) vorgesehen ist.

12. Brause nach einem der Ansprüche 1 bis 11, **dadurch gekennzeichnet, dass** am Hauptkörper (1) im Bereich seines unteren Endes ein Wanneneinlauf (24) vorgesehen ist.

13. Brause nach einem der Ansprüche 1 bis 12, **dadurch gekennzeichnet, dass** am Hauptkörper (1), insbesondere in dessen oberen Bereich, eine Schwallbrause (22) vorgesehen ist.

14. Brause nach einem der Ansprüche 1 bis 13, **dadurch gekennzeichnet, dass** das Regelorgan (8) eine thermostatisch gesteuerte Mischarmatur mit Mehrwegeventil ist.

15. Brause nach einem der Ansprüche 1 bis 14, **dadurch gekennzeichnet, dass** mit dem Hauptkörper (1) zwei Zusatzkörper (10) verbunden sind.

16. Brause nach Anspruch 15, **dadurch gekennzeichnet, dass** der Hauptkörper (1) zwischen den Zusatzkörpern (10) angeordnet ist.

17. Brause nach Anspruch 15 oder 16, **dadurch gekennzeichnet, dass** die Verbindungsarme (14) zwischen dem Hauptkörper (1) und den Zusatzkörpern (10) miteinander einen Winkel einschließen.

18. Brause nach Anspruch 17, **dadurch gekennzeichnet, dass** der Winkel ein stumpfer Winkel ist.

19. Brause nach Anspruch 17, **dadurch gekennzeichnet, dass** der Winkel ein im wesentlichen rechter Winkel ist.

20. Brause nach einem der Ansprüche 15 bis 19, **dadurch gekennzeichnet, dass** die Austrittsachsen der Düsen (12) an den Zusatzkörpern (10) von der Brause weg aufeinander zu konvergieren (Fig. 2, 3).

21. Brause nach einem der Ansprüche 1 bis 20, **dadurch gekennzeichnet, dass** die wenigstens eine Düse (12) an dem wenigstens einen Zusatzkörper (10) durch den Verbindungsarm (14) mit Wasser beaufschlagt wird.

22. Brause nach Anspruch 21, **dadurch gekennzeichnet, dass** im hohl ausgebildeten Verbindungsarm (14) eine vom Hauptkörper (1) zur Düse (12) führende Leitung vorgesehen ist.

23. Brause nach einem der Ansprüche 1 bis 22, **dadurch gekennzeichnet, dass** dem Regelorgan ein Mehrwegventil mit Einstellknopf (9) zugeordnet ist, von dem wahlweise und einzeln oder gruppenweise mit Wasser beaufschlagbare Leitungen zu den einzelnen Düsen der Brause führen.

24. Brause nach einem der Ansprüche 15 bis 23, **dadurch gekennzeichnet, dass** der Grundkörper (1) durch Einhängen und Einrasten an einem Montageprofil (20), das an einer Wand zu montieren ist, festlegbar ist.

25. Brause nach Anspruch 24, **dadurch gekennzeichnet, dass** das Montageprofil (20) eine ebene, an einer Wand anzulegende Fläche aufweist.

26. Brause nach Anspruch 24, **dadurch gekennzeichnet, dass** das Montageprofil (20) eine gewinkelte, im Eckbereich einer Wand anzulegende Fläche aufweist.

27. Brause nach einem der Ansprüche 1 bis 26, **dadurch gekennzeichnet, dass** im Hauptkörper (1) aus diesem herausziehbar Schläuche für den Anschluss der Brause an Wasseranschlüsse vorgesehen sind.

28. Brause nach einem der Ansprüche 1 bis 27, **dadurch gekennzeichnet, dass** im Hauptkörper (1) eine Einrichtung zum Aufbereiten von Wasser angeordnet ist.
